# FASCICULE DE BREVET EUROPEEN

(11) **EP 0 239 069 B1**
(45) Date de publication et mention de la délivrance du brevet: **20.06.1990**
(21) Numéro de dépôt: 87104301.4
(22) Date de dépôt: 24.03.1987
(51) Int. Cl.: H01Q 21/06, H01Q 21/00

(54) **Antenne réseau sur circuit imprimé**
Streifenleitungsantennengruppe
Printed-circuit antenna array

(30) Priorité: 26.03.1986 FR 8604392
(43) Date de publication de la demande: 30.09.1987
(73) Titulaire: ALCATEL TRANSMISSION PAR FAISCEAUX HERTZIENS A.T.F.H., 92300 Levallois-Perret Cédex (FR)
(72) Inventeur: Argentaru, lazare, F-93310 Le Pré Saint Gervais (FR); Leroux, Eric c/o ALCATEL THOMSON, F-92301 Levallois Perret Cedex (FR)
(74) Mandataire: Weinmiller, Jürgen

(56) Documents cités:
- EP-A- 0 089 084
- EP-A- 0 108 463
- US-A- 4 208 660
- ELECTRONICS LETTERS, vol. 18, no. 6, 18 mars 1982, pages 252-253, Londres, GB; E. RAMMOS: "New wideband high-gain stripline planar array for 12 GHz satellite TV"

## Description

La présente invention se rapporte à une antenne réseau sur circuit imprimé.

Une antenne réseau sur circuit imprimé se présente comme une plaque, constituée d'un ou plusieurs circuits imprimés superposés, dont l' un a sur une de ses faces des dipoles rayonnants, et sur l'autre face un arbre de distribution de l'énergie.

Ces plaques de circuit imprimé ont une surface sensiblement équivalente aux antennes paraboliques de gain équivalent et doivent être maintenues rigidement par une structure arrière.

Cette structure arrière empêche les «dépointages» et déformations dues au vent et à la gravité, elle nécessite une interface avec le circuit imprimé.

L'invention a pour objet d'alléger ou même de supprimer cette structure arrière en rigidifiant l'antenne par une plaque avant à ouvertures rayonnantes.

Une demande de brevet européen EP-A 0 089 084 décrit un élément récepteur ou rayonnant de signaux hyperfréquences à polarisations circulaires gauche et droite comprenant successivement une première couche isolante dans laquelle est prévu un mini-cornet de section carrée dont la surface intérieure est métallisée, un premier réseau d'alimentation pour la réception des signaux dont la polarisation est d'un premier type, une deuxième couche isolante dans laquelle est prévu un mini-guide d'onde de même section carrée du côté du premier réseau et de section rectangulaire à l'autre extrémité, et de surface intérieure également métallisée, un deuxième réseau d'alimentation pour la réception des signaux dont la polarisation est perpendiculaire à celle des signaux reçus par le premier réseau, et une troisième couche isolante dans laquelle est prévu un mini-guide d'onde de même section rectangulaire du côté du deuxième réseau, et court-circuité de sorte que sa longueur est inférieure à l'épaisseur de cette troisième couche.

L'invention, quant à elle, propose une antenne réseau sur circuit imprimé, de forme allongée, comprenant au moins un circuit imprimé, ce premier circuit imprimé étant constitué d'un substrat sur lequel sont disposés des éléments rayonnants sur une première face, un arbre de distribution d'énergie sur une deuxième face, et une structure avant de forme allongée, superposée sur la première face de ce circuit imprimé, cette structure avant étant constituée d'un substrat percé d'ouvertures rayonnantes disposées en regard des éléments rayonnants de ce circuit imprimé, caractérisé en ce que le substrat qui constitue la structure avant est au moins métallisée en surface et en ce que des pièges, constitués de gorges de forme annulaires, sont disposés autour des extrémités extérieures des ouvertures percées dans la structure avant.

Avantageusement l'invention comporte un deuxième circuit qui est superposé par sa première face sur la deuxième face du premier circuit imprimé, un plan de masse étant disposé sur la deuxième face de ce deuxième circuit imprimé.

La solution proposée permet de limiter les couplages entre éléments rayonnants, inconvénient que l'on rencontre sur les antennes réseaux classiques. De plus cette structure permet de placer des pièges autour des ouvertures.

Par ailleurs la structure avant a l'avantage de protéger l'antenne des chocs mécaniques (projectiles, transports etc ...) et permet de tendre sans difficulté un radôme souple.

De plus il n'y a plus de problème de positionnement mécanique des éléments constitutifs entre eux, on peut faire épouser à ce nouveau type d'antenne la forme que l'on veut, ce qui permet de l'intégrer facilement à une structure préexistante.

Les caractéristiques et avantages de l'invention ressortiront d'ailleurs de la description qui va suivre, à titre d'exemple non limitatif, en références aux dessins annexés sur lesquels:
- la figure 1 illustre une antenne réseau de l'art connu,
- la figure 2 illustre une antenne réseau selon l'invention,
- la figure 3 illustre une variante d'antenne réseau selon l'invention.

L'antenne réseau de l'art connu, représentée à la figure 1, se présente sous la forme d'une plaque constituée d'un premier 10 et d'un second 11 circuits imprimés superposés, le premier ayant sur l'une de ses faces des dipoles rayonnants 12 et sur l'autre un arbre 13 de distribution d'énergie qui permet d'alimenter ces dipoles par des traversées 14 pour permettre à ces dipoles 12 d'émettre une radiation radioélectrique et le second ayant sur sa deuxième face, qui est extérieure, un plan de masse 15.

La dimension des dipoles rayonnants 12, de l'arbre de distribution d'énergie 13, et du plan de masse 15 ont été volontairement augmentées pour la clarté du dessin, mais ce sont de simples dépôts métalliques.

Pour pallier à la fragilité d'un tel ensemble, cette antenne comporte une structure arrière 16 qui permet de la rigidifier.

L'antenne réseau selon l'invention, représentée à la figure 2, comprend elle-aussi deux circuits imprimés 10, 11 tels que décrits précédemment, mais la structure arrière 16 a été allégée. Cette antenne comporte de plus une structure avant 20 constituée d'une plaque métallique, percée d'ouvertures 21 de formes coniques, superposée à la première face du premier circuit imprimé 10, chaque ouverture 21, de direction perpendiculaire à la surface de ce premier circuit imprimé 10, étant en regard d'un élément rayonnant 12. Un radôme 22 permet de protéger l'antenne en cas d'intempéries.

La structure avant 20 permet de rigidifier l'antenne, et de faire varier le diagramme de rayonnement de l'antenne, en utilisant des directions d'ouvertures différentes.

Des gorges annulaires 30 sont percées dans la plaque métallique , qui compose la structure avant 20, autour des extrémités extérieures des ouvertures 21 pour former des pièges qui permettent de symétriser le diagramme de rayonnement.

La figure 3 représente une variante de l'invention sur laquelle, les éléments rayonnants sont constitués d'une pastille 23 disposée au bout d'une petite tige 24, ce qui permet de modifier le diagramme de rayonnement de cette antenne.

L'antenne selon l'invention peut être utilisée par exemple dans une gamme de fréquences allant de 1 GHz à plus de 20 GHz. Plus la fréquence est élevée plus les éléments rayonnants sont proches et plus l'épaisseur de la structure avant diminue.

Il est bien entendu que la présente invention n'a été décrite et représentée qu'à titre d'exemple préférentiel et que l'on pourra remplacer ses éléments constitutifs par des éléments équivalents sans pour autant sortir du cadre de l'invention.

Ainsi la structure avant 20 peut être constituée par exemple d'un substrat en plastique dont les surfaces ont été métallisées.

Ainsi la structure arrière 16 n'est plus obligatoire, car la fixation de l' antenne peut être réalisée grâce à la structure avant 20.

De plus les éléments peuvent être, comme représenté sur la figure 2, des dipôles rayonnants 12 liés à l'arbre de distribution 13 par le circuit imprimé. Mais ce peut être aussi de petites antennes , liées à l'arbre de distribution par le circuit imprimé, ou toute autre forme d'éléments rayonnants.

Les ouvertures rayonnantes 21 peuvent prendre des formes autres que coniques, par exemple des formes cylindriques, dont les dimensions seront fonction de la fréquence et du gain désiré et l'axe de chaque ouverture peut être orienté à volonté par rapport à la direction normale à la plaque supportant les éléments rayonnants, afin de conformer à volonté le lobe de l'antenne. Ces ouvertures peuvent être disposées les unes par rapport aux autres d'une manière différente à celle représentée à la figure 3. En effet leur position dépend de celle des éléments rayonnants sur le premier circuit imprimé.

L'antenne de l'invention a été représentée sous la forme d'une plaque, mais elle peut avoir une forme quelconque: cylindrique, conique, et même une épaisseur variable, lui permettant de s'adapter à toute structure existante.

## Revendications

1. Antenne réseau sur circuit imprimé, de forme allongée, comprenant au moins un circuit imprimé (10), ce premier circuit imprimé (10) étant constitué d'un substrat sur lequel sont disposés des éléments rayonnants (12) sur une première face, un arbre de distribution d'énergie (13) sur une deuxième face, et une structure avant (20) de forme allongée, superposée sur la première face de ce circuit imprimé (10), cette structure avant (20) étant constituée d'un substrat percé d'ouvertures (21) rayonnantes disposées en regard des éléments rayonnants (12) de ce circuit imprimé, caractérisé en ce que le substrat qui constitue la structure avant (20) est au moins métallisée en surface et en ce que des pièges, constitués de gorges (30) de forme annulaires, sont disposés autour des extrémités extérieures des ouvertures (21) percées dans la structure avant (20.

2. Antenne selon la revendication 1, caractérisée en ce que un deuxième circuit (11) est superposé par sa première face sur la deuxième face du premier circuit imprimé (10), un plan de masse (15) étant disposé sur la deuxième face de ce deuxième circuit imprimé (11).

3. Antenne selon l'une quelconque des revandi- cations 1 ou 2, caractérisée en ce que elle comprend une structure arrière (16) allégée.

4. Antenne selon l'une quelconque des revendications 1 à 3, caractérisée en ce que le substrat qui constitue la structure avant (20) est métallique.

5. Antenne selon l'une quelconque des revendications précédentes, caractérisée en ce que la structure avant (20) est percée d'ouvertures (21) de forme conique.

6. Antenne selon l'une quelconque des revendications 1 à 5, caractérisée en ce que la structure avant (20) est percée d'ouvertures (21) de forme cylindrique.

7. Antenne selon l'une quelconque des revendications précédentes, caractérisée en ce que chaque élément rayonnant (12) est constitué d'une pastille (23) disposée du bout d'une petite tige (24).

8. Antenne selon l'une quelconque des revendications précédentes, caractérisé en ce que chaque ouverture rayonnante a son axe orienté par rapport à la direction normale à la plaque supportant les éléments rayonnants, afin de conformer à volonté le lobe de ladite antenne.

## Patentansprüche

1. Längliche Netzantenne, die mindestens eine gedruckte Schaltung (10) aufweist, wobei diese erste gedruckte Schaltung (10) aus einem Substrat besteht, auf dem Strahlungselemente (12) auf einer ersten Seite, ein Energieverteilungsbaum (13) auf einer zweiten Seite und eine längliche, der ersten Seite der gedruckten Schaltung (10) überlagerte vordere Struktur (20) angeordnet sind, wobei diese vordere Struktur (20) aus einem von Strahlungsöffnungen (21) durchdrungenen Substrat besteht, welche den Strahlungselementen (12) der gedruckten Schaltung gegenüberstehen, dadurch gekennzeichnet, daß das die vordere Struktur (20) bildende Substrat mindestens an der Oberfläche metallisiert ist, und daß Fallen, die durch ringförmige Kehlen (30) gebildet werden, um die äußeren Enden der Öffnungen (21) in der vorderen Struktur (20) herum angebracht sind..

2. Antenne nach Anspruch 1, dadurch gekennzeichnet, daß eine zweite Schaltung (11) mit ihrer ersten Seite auf die zweite Seite der ersten gedruckten Schaltung (10) gelegt ist, wobei eine Masseebene (15) auf der zweiten Seite der zweiten gedruckten Schaltung (11) angebracht ist.

3. Antenne nach Anspruch 1 oder 2 , dadurch gekennzeichnet, daß sie eine Leichtbau-Rücken-Struktur (16) besitzt.

4. Antenne nach einem der Ansprüche 1 bis 3, dadurch gekennzeichnet, daß das die vordere Struktur (20) bildende Substrat metallisch ist.

5. Antenne nach einem der vorhergehenden Ansprüche, dadurch gekennzeichnet, daß die vordere Struktur (20) konische Öffnungen (21) aufweist.

6. Antenne nach einem der Ansprüche 1 bis 5, dadurch gekennzeichnet, daß die vordere Struktur (20) mit zylindrischen Öffnungen versehen ist.

7. Antenne nach einem der vorhergehenden Ansprüche, dadurch gekennzeichnet, daß jedes Strahlungselement (12) aus einer Tablette (23) besteht, die am Ende eines kleinen Schaftes (24) angeordnet ist.

8. Antenne nach einem der vorhergehenden Ansprüche, dadurch gekennzeichnet, daß die Achse jeder Strahlungsöffnung bezüglich der Normalrichtung zur die Strahlungselemente tragenden Platte so ausgerichtet ist, daß die Strahlungskeule der Antenne frei gestaltbar ist.

## Claims

1. A printed circuit array antenna of elongated shape including at least one printed circuit (10), said first printed circuit (10) being constituted of a substrate, on a first face of which are disposed radiating elements (12) and on a second face of which is disposed an energy distribution tree (13), a front structure (20) of elongated shape being superposed on the first face of said printed circuit (10), this front structure being constituted of a substrate pierced with radiating apertures (21) disposed opposite the radiating elements (12) of said printed circuit, characterized in that the substrate which constitutes the front structure (20) is metalcoated at least superficially, and that traps formed by grooves (30) of annular shape are disposed around external ends of the apertures (21) pierced in the front structure (20).

2. An antenna according to claim 1, characterized in that a second circuit (11) is superposed with its first face on the second face of the first printed circuit (10), a ground layer (15) being placed on the second face of said second printed circuit (11).

3. An antenna according to claim 1 or 2, characterized in that it comprises a lightened rear structure (16).

4. An antenna according to anyone of the claims 1 to 3, characterized in that the substrate which constitutes the front structure (20) is made of metal.

5. An antenna according to anyone of the preceding claims, characterized in that the front structure (20) is pierced with apertures (21) of conical shape.

6. An antenna according to anyone of the claims 1 to 5, characterized in that the front structure (20) is pierced with apertures (21) of cylindrical shape.

7. An antenna according to anyone of the preceding claims, characterized in that each radiating element (12) is constituted by a button (23) mounted on one end of a small rod (24).

8. An array antenna according to anyone of the preceding claims, characterized in that the axis of each radiating aperture is directed with respect to the orthogonal direction to the plate which supports the radiating elements in such a way that the lobe of said antenna may be shaped at will.
